# FASCICULE DE BREVET EUROPEEN

(11) **EP 3 033 965 B1**
(45) Date de publication et mention de la délivrance du brevet: **08.05.2019**
(21) Numéro de dépôt: 15199435.7
(22) Date de dépôt: 10.12.2015
(51) Int. Cl.: A45D 33/00

(54) **APPLICATEUR POUR COSMETIQUE LIQUIDE OU VISQUEUX ET SON ENSEMBLE DE CONDITIONNEMENT ASSOCIE**
APPLIKATOR FÜR FLÜSSIGES ODER VISKOSES KOSMETIKPRODUKT, UND ENTSPRECHENDE VERPACKUNGSEINHEIT
APPLICATOR FOR A LIQUID OR VISCOUS COSMETIC AND THE ASSOCIATED PACKAGING ASSEMBLY THEREOF

(30) Priorité: 15.12.2014 FR 1462458
(43) Date de publication de la demande: 22.06.2016
(73) Titulaire: Albéa Services, 92230 Gennevilliers (FR)
(72) Inventeur: NESBITT, Kyle, 75017 Paris (FR)
(74) Mandataire: Gevers & Orès

(56) Documents cités:
- EP-A1- 0 693 263
- US-A1- 2011 168 198
- US-A1- 2011 308 031

## Description

L'invention concerne un applicateur à cosmétique liquide ou visqueux, notamment le vernis à ongle. D'autres applications peuvent concerner par exemple les ombres à paupières, le eye-liner ou le lipgloss.

On connait des applicateurs pour vernis à ongle de type « spatule », qui comportent au lieu d'un paquet de poils, une spatule souple en matière plastique, cette spatule pouvant être pleine ou divisée en languettes par des fentes longitudinales, le manche et la spatule constituant une seule pièce obtenue par moulage.

Toutefois, un inconvénient relatif aux applicateurs de type spatule aujourd'hui sur le marché est l'apparition de stries sur l'ongle lors de l'application du vernis à ongle. Lorsque la spatule est divisée en languettes, ces stries sont de la largeur de chacune desdites languettes sur la spatule et plus particulièrement de la largeur desdites languettes à l'extrémité distale de l'applicateur. En effet, la largeur des languettes confère à la spatule une rigidité telle que, lors de l'application du vernis, des stries apparaissent sur l'ongle. Un second inconvénient relatif aux applicateurs de type spatule vient du fait que la pointe de la spatule, sur toute sa longueur, est très souvent droite ou carrée, c'est-à-dire dans un plan perpendiculaire à l'axe longitudinal de l'applicateur, ce qui mène à une application moins précise du vernis sur l'ongle.

La présente invention consiste donc à proposer un applicateur, notamment pour vernis à ongle, permettant de pallier ces divers inconvénients.

Ainsi, l'invention concerne un applicateur pour vernis à ongle, s'étendant selon une direction d'extension longitudinale (X) et comprenant une extrémité distale, dite extrémité distale de l'applicateur A_{d}, et une extrémité proximale, dite extrémité proximale de l'applicateur Aₚ, l'applicateur comprenant :
- un embout, en extrémité proximale Aₚ, apte à être fixé à une tige d'un ensemble applicateur,
- une spatule, en extrémité distale A_{d},
- une base reliant l'embout et la spatule, l'embout, la base et la spatule étant une pièce unique en matériau polymère,
caractérisée en ce que la spatule comprend :
- au moins deux languettes présentant chacune une extrémité reliée à une portion pleine de la spatule et une extrémité opposée,
- au moins deux pattes applicatrices formées dans le prolongement de chaque languette au niveau de l'extrémité opposée, chaque patte présentant une extrémité libre formant l'extrémité distale de l'applicateur,
- chacune des languettes étant séparée par une fente longitudinale, et en ce que les languettes et les pattes sont non solidaires entre elles.

L'utilisateur recherchant une application uniforme (sans strie) sur toute la surface à maquiller de l'ongle tirera bénéfice de la multitude de pattes applicatrices formées dans le prolongement de chaque languette. En effet, chaque patte applicatrice, de par sa plus petite largeur, pourra s'écarter les unes des autres au moment où l'utilisateur viendra appuyer la spatule sur l'ongle, recréant ainsi le profil des paquets de poils et donc une application plus uniforme du produit.

Selon différents modes de réalisation de l'invention, qui pourront être pris ensemble ou séparément :
- les languettes sont de largeur supérieure aux pattes applicatrices,
- les extrémités des languettes reliées à la portion pleine de la spatule sont disposées dans un plan perpendiculaire à l'axe d'extension X,
- l'applicateur présente une certaine flexibilité au niveau des languettes, cette flexibilité étant encore plus accentuée au niveau des pattes applicatrices,
- les extrémités des pattes applicatrices sont disposées selon un arc de cercle,
- le nombre de languettes est de trois et le nombre de pattes applicatrices est de 5,
- le profil de la spatule est plat,
- l'extrémité distale de l'applicateur présente un rayon de courbure,
- le matériau polymère présente une dureté comprise entre 30 et 100 Shore A, de préférence comprise entre 50 et 85 Shore A,
- le matériau polymère est un matériau thermoplastique élastomère ou un matériau silicone,
- le matériau thermoplastique élastomère est choisi dans le groupe comprenant un polymère thermoplastique oléfinique (TPO), un copolymère Ethylène Propylène Diène Monomère - Polypropylène (EPDM-PP), un copolymère séquencé tribloc Styrène-Butadiène-Styrène (SBS), un copolymère séquencé Styrène-Ethylène-Butylène-Styrène (SEBS), un Polyuréthane Thermoplastique (TPU), un copolymère Polyéthers Bloc Amide (PEBA), un copolymère Ethylène Alpha-Oléfine.

L'invention se rapporte également à un ensemble de conditionnement pour vernis à ongle, comprenant :
- un récipient contenant du vernis à ongle,
- une tige, à l'extrémité proximale Tₚ de laquelle se trouve un bouchon apte à être fixé sur un goulot du récipient, et à l'extrémité distale T_{d} de laquelle se trouve un applicateur tel que défini précédemment.

L'invention sera mieux comprise, et d'autres buts, détails, caractéristiques et avantages de celle-ci apparaîtront plus clairement au cours de la description explicative détaillée qui va suivre, d'au moins un mode de réalisation de l'invention donné à titre d'exemple purement illustratif et non limitatif, en référence aux dessins schématiques annexés.

Sur ces dessins :
- la figure 1 représente schématiquement un ensemble de conditionnement pour vernis à ongle conforme au second mode de réalisation de l'invention,
- la figure 2 représente schématiquement, en vue de face, un applicateur de type spatule conforme à un premier mode de réalisation de l'invention,
- la figure 3 représente schématiquement, en vue de face, un applicateur de type spatule conforme à un second mode de réalisation de l'invention,
- les figures 4A, 4B et 4C sont des représentations schématiques, en vue de côté (4A et 4B) et en vue de dessus (4C), d'un applicateur spatule conforme au second mode de réalisation de l'invention.

Sur la figure 1, l'ensemble de conditionnement 1 pour vernis à ongle comprend un récipient 2, une tige 3 et un applicateur 4.

Dans l'exemple représenté sur la figure 1, le récipient 2 est un flacon en verre ou en plastique comprenant des parois 5 délimitant une cavité interne 6 et un goulot 7 délimitant une ouverture 8. La cavité interne 6 contient du vernis à ongle 9.

Le vernis à ongle 9 est une solution composée majoritairement d'un mélange d'acétate d'éthyle et d'acétate de butyle. Ces deux composants représentent en effet habituellement environ 70% en poids de la solution.

La tige 3 est formée en un matériau polymère rigide, tel qu'un polyoléfine par exemple. Le matériau peut être choisi parmi les polyéthylènes ou les polypropylènes.

La tige 3 présente une forme allongée selon une direction d'extension longitudinale X. La tige 3 comprend une première extrémité, dite extrémité proximale de la tige Tₚ, adaptée pour être fixée à un bouchon 10 et une deuxième extrémité, dite extrémité distale de la tige T_{d}, à laquelle est fixée l'applicateur 4. Ledit bouchon 10 est apte à être fixé sur un goulot 7 du récipient 2, par exemple par vissage. Lorsque le bouchon 10 est fixé sur le récipient 2, la tige 3 et l'applicateur 4 s'étendent à l'intérieur de la cavité interne 6 du récipient 2. Lorsque le bouchon 10 est détaché du récipient 2, le bouchon 10 fait office de poignée permettant à l'utilisateur de le saisir en vue de l'utilisation de l'applicateur 4 situé à l'extrémité distale de la tige T_{d}.

La tige 3 présente un tronçon allongé de forme générale cylindrique de révolution s'étendant selon l'axe X, qui constitue également l'axe de révolution du tronçon.

La figure 2 représente l'applicateur 4 conforme à un premier mode de réalisation de l'invention. En particulier, l'applicateur 4 s'étend selon une direction d'extension longitudinale (X) et comprend une extrémité distale, dite extrémité distale de l'applicateur A_{d}, et une extrémité proximale, dite extrémité proximale de l'applicateur Aₚ. L'applicateur comprend un embout 11, une spatule 12 et une base 13, ces trois éléments étant réalisés en une seule et unique pièce en matériau polymère.

L'embout 11, en extrémité proximale de l'applicateur Aₚ, présente une forme générale cylindrique et est apte à être fixé à l'extrémité distale de la tige T_{d} de l'ensemble applicateur 1 pour fixer l'applicateur 4 à la tige 3. Selon l'axe X, la longueur de l'embout est comprise entre 7 mm et 11 mm, de préférence 9 mm, alors que son diamètre est compris entre 2 mm et 4 mm, de préférence 3 mm.

La spatule 12 présente une forme générale aplatie dont l'épaisseur est comprise entre 0,2 mm et 0,5 mm, de préférence 0,38 mm. La spatule 12 comporte une portion pleine 14 située entre la base 13 et des languettes 18 (telles que décrites ci-dessous). Les dimensions de la partie pleine 14 de la spatule 12 sont comprises en longueur entre 2,50 mm et 5 mm, de préférence 3,30 mm et en largeur entre 4 mm et 7 mm, de préférence 5,20 mm de façon à présenter la même largeur que la partie la plus large de la base 13 à laquelle elle est reliée. La spatule comprend deux faces d'application, la première face d'application étant opposée à la deuxième face d'application. Les deux faces d'application présentent des surfaces identiques. Dans un mode de réalisation non illustré, les deux faces d'application sont distinctes.

La spatule 12 comprend également un bord d'extrémité 15, situé à l'opposé de la base 13 et s'étendant transversalement à la direction X, et deux bords latéraux 16 et 17, s'étendant sensiblement parallèlement à la direction X. Avantageusement, l'extrémité distale de la spatule présente un rayon de courbure, conférant ainsi à l'applicateur une courbure à son extrémité distale. Le rayon de courbure est compris entre 5 mm à 9 mm, de préférence de 7 mm. Grâce, à ce rayon de courbure de la spatule, l'utilisateur pourra appliquer le vernis de manière beaucoup plus précise sur l'ongle via l'applicateur selon l'invention, puisque l'ongle présente des zones courbes et que l'applicateur pourra ainsi épouser les courbes de l'ongle.

La spatule 12 comprend également au moins deux languettes 18, chacune des languettes 18 étant séparée par une fente longitudinale 19. Chacune des languettes 18 présente également une extrémité, reliée à la portion pleine 14 de la spatule 12 et disposée dans un plan perpendiculaire à l'axe d'extension X, ainsi qu'une extrémité opposée.

La spatule comprend également au moins deux pattes applicatrices 20 formées dans le prolongement de chaque languette 18 au niveau de l'extrémité opposée, chaque patte applicatrices 20 présentant une extrémité libre formant l'extrémité distale A_{d} de l'applicateur. Les extrémités des pattes applicatrices 20 sont disposées selon un arc de cercle et forment le bord d'extrémité 15 de la spatule. Chaque patte 20 est séparée par une fente longitudinale 21.

Avantageusement, les languettes 18 sont de largeur supérieure aux pattes applicatrices 20. En effet la largeur des languettes 18 est comprise entre 1 mm et 2 mm, de préférence 1,58 mm, alors que la largueur des pattes applicatrices 20 est comprise entre 0,10 mm et 0,30 mm, de préférence 0,20 mm. La longueur des languettes est comprise entre 0,5 mm et 3 mm, de préférence entre 1 mm et 2,85 mm, alors que celle des pattes 20 est comprise entre 1,5 mm et 5 mm, de préférence 4 mm.

Selon la direction d'extension longitudinale (X), la longueur des fentes longitudinales 19 et 21 est suffisante pour permettre une certaine flexibilité, voir une certaine souplesse, des languettes 18 et des pattes 20. En effet, les languettes 18 présentent une certaine flexibilité. Toutefois, cette flexibilité est encore plus accentuée au niveau des pattes applicatrices 20 puisque ces dernières présentent une largeur inférieure à celle des languettes 18. Cette flexibilité, des languettes 18 et des pattes 20 est obtenue par le fait que les languettes 18 et les pattes 20 sont non solidaires entre elles, facilitant ainsi leur écartement les unes des autres au moment où l'utilisateur vient appuyer la face d'application de la spatule sur l'ongle lors de l'application du vernis selon une direction sensiblement parallèle à la tige. En effet, on constate deux niveaux successifs de flexibilité suivant la gestuelle d'application du vernis sur l'ongle. Le premier niveau est réalisé au niveau des languettes 18, le deuxième au niveau des pattes 20, le niveau de flexibilité étant le plus élevé pour la partie située au plus près de l'extrémité distale 15 de l'applicateur. Ce double niveau de flexibilité améliore considérablement l'application du vernis par rapport à : 1) des languettes 18 seules, trop rigides, laissant ainsi des stries de vernis sur l'ongle, et 2) des pattes 20 seules, trop souples, ne permettant pas une application contrôlée du vernis.

Par ailleurs, les fentes 19, 21 forment des réservoirs permettant de prélever et de stocker du vernis. Les dimensions des fentes 19, 21 sont déterminées de manière à ce que la formule puisse être stockée entre deux languettes 18 et/ou deux pattes 20 par capillarité. Avantageusement, partant du bord de l'extrémité 15 de la spatule, les fentes 19 ont une longueur comprise entre 4,5 mm et 7 mm, de préférence entre 6 mm et 6,66 mm, alors que les fentes 21 ont une longueur comprise entre 1,5 mm et 5 mm, de préférence 4 mm. Quant à la largeur, celle des fentes 19 est comprise entre 0,1 mm et 0,4 mm, de préférence 0,25 mm, alors que celle des fentes 21 est comprise entre 0.1 mm et 0,3 mm, de préférence 0.15 mm.

La base 13 assure une jonction entre l'embout 11 cylindrique et la spatule 12 aplatie. La base 13 présente une forme qui s'amincie de manière à créer une transition continue entre l'embout 11 et la spatule 12. Au plus large, c'est-à-dire près de la spatule 12, la largeur de la base 13 est comprise entre 4 mm et 7 mm, de préférence 5,20 mm, alors que près de l'embout 11, la largeur de la base 13 est comprise entre 2 mm et 4 mm, de préférence 3 mm de façon à présenter la même largeur que l'embout 11 auquel elle est reliée. La longueur de la base 13 est comprise entre 2 mm et 3 mm, de préférence 2,50 mm.

La figure 3 représente de manière schématique un applicateur 4 conforme à un second mode de réalisation de l'invention.

Comme dans le premier mode de réalisation, l'applicateur 4 s'étend selon une direction d'extension longitudinale (X) et comprend une extrémité distale, dite extrémité distale de l'applicateur A_{d}, et une extrémité proximale, dite extrémité proximale de l'applicateur Aₚ. L'applicateur comprend un embout 11, une spatule 12 et une base 13, ces trois éléments étant réalisés en une seule et unique pièce en matériau polymère.

Les figures 3, 4A, 4B et 4C représentent de manière plus précise la forme de la spatule 12 selon le second mode de réalisation de l'invention.

Dans ce second mode de réalisation, le nombre de languettes 18 et de pattes 20 est augmenté. En effet, le nombre de languettes 18 est de trois, alors que le nombre de pattes d'application 20 est au nombre de cinq dans le prolongement de chacune des trois languettes 18 au niveau de l'extrémité opposée de ces dernières.

L'applicateur 4 selon l'invention est formé en un matériau polymère souple, tel qu'un thermoplastique élastomère ou un silicone par exemple. Le matériau polymère utilisé présente une dureté comprise entre 30 et 100 Shore A, de préférence comprise entre 50 et 85 Shore A, afin de conférer à l'applicateur une flexibilité appropriée pour l'utilisation recherchée. De plus, le matériau polymère est choisi de sorte que l'applicateur 4 présente une variation dimensionnelle inférieure ou égale à 10%, de préférence inférieure ou égale à 3%, lorsque l'applicateur 4 est plongée pendant un mois dans un vernis à ongle 9 maintenu à une température de 40°C.

Le matériau thermoplastique élastomère peut être choisi parmi les polymères thermoplastiques oléfiniques (TPO), tels que de l'HYTREL® par exemple, les copolymères Ethylène Propylène Diène Monomère - Polypropylène (EPDM-PP), tels que du SANTOPRENE® par exemple, les copolymères séquencés tribloc Styrène-Butadiène-Styrène (SBS), les copolymères séquencés Styrène-Ethylène-Butylène-Styrène (SEBS), les Polyuréthanes Thermoplastiques (TPU), tels que du DESMOPAN® par exemple, les copolymères Polyéthers Bloc Amide (PEBA), tels que du PEBAX® par exemple, et les copolymères Ethylène Alpha-Oléfine, tels que de l'EXACT® par exemple.

## Revendications

1. Applicateur 4 pour cosmétique liquide ou visqueux, notamment pour vernis à ongle, s'étendant selon une direction d'extension longitudinale (X) et comprenant une extrémité distale, dite extrémité distale de l'applicateur A_{d}, et une extrémité proximale, dite extrémité proximale de l'applicateur Aₚ, l'applicateur comprenant :
- un embout 11, en extrémité proximale Aₚ, apte à être fixé à une tige 3 d'un ensemble applicateur 1,
- une spatule 12, en extrémité distale A_{d},
- une base 13 reliant l'embout 11 et la spatule 12, l'embout 11, la base 13 et la spatule 12 étant une pièce unique en matériau polymère,
**caractérisée en ce que** la spatule 12 comprend :
- au moins deux languettes 18 présentant chacune une extrémité reliée à une portion pleine 14 de la spatule 12 et une extrémité opposée,
- au moins deux pattes applicatrices 20 formées dans le prolongement de chaque languette 18 au niveau de l'extrémité opposée, chaque patte 20 présentant une extrémité libre formant l'extrémité distale de l'applicateur,
- chacune des languettes 18 étant séparée par une fente longitudinale 19, et **en ce que** les languettes 18 et les pattes 20 sont non solidaires entre elles.

2. Applicateur selon la revendication 1, dans lequel les languettes 18 sont de largeur supérieure aux pattes applicatrices 20.

3. Applicateur selon la revendication 1 ou 2, dans lequel les extrémités des languettes 18 reliées à la portion pleine 14 de la spatule 12 sont disposées dans un plan perpendiculaire à l'axe d'extension X.

4. Applicateur selon l'une quelconque des revendications 1 à 3, présentant une certaine flexibilité au niveau des languettes 18, cette flexibilité étant encore plus accentuée au niveau des pattes applicatrices 20.

5. Applicateur selon l'une quelconque des revendications 1 à 4, dans lequel les extrémités des pattes applicatrices 20 sont disposées selon un arc de cercle.

6. Applicateur selon l'une quelconque des revendications 1 à 5, dans lequel le nombre de languettes 18 est de trois et le nombre de pattes applicatrices 20 est de 5.

7. Applicateur selon l'une quelconque des revendications 1 à 6, dans lequel le profil de la spatule 12 est plat.

8. Applicateur selon l'une quelconque des revendications 1 à 7, l'extrémité distale duquel présente un rayon de courbure.

9. Applicateur selon l'une quelconque des revendications 1 à 8, dans lequel le matériau polymère présente une dureté comprise entre 30 et 100 Shore A, de préférence comprise entre 50 et 85 Shore A.

10. Applicateur selon l'une quelconque des revendications 1 à 9, dans lequel le matériau polymère est un matériau thermoplastique élastomère ou un matériau silicone.

11. Applicateur selon la revendication 10, dans lequel le matériau thermoplastique élastomère est choisi dans le groupe comprenant un polymère thermoplastique oléfinique (TPO), un copolymère Ethylène Propylène Diène Monomère - Polypropylène (EPDM-PP), un copolymère séquencé tribloc Styrène-Butadiène-Styrène (SBS), un copolymère séquencé Styrène-Ethylène-Butylène-Styrène (SEBS), un Polyuréthane Thermoplastique (TPU), un copolymère Polyéthers Bloc Amide (PEBA), un copolymère Ethylène Alpha-Oléfine.

12. Ensemble de conditionnement 1 pour vernis à ongle, comprenant :
- un récipient 2 contenant du vernis à ongle,
- une tige 3, à l'extrémité proximale Tₚ de laquelle se trouve un bouchon 10 apte à être fixé sur un goulot 7 du récipient 2, et à l'extrémité distale T_{d} de laquelle se trouve un applicateur 4 conforme à l'une quelconque des revendication 1 à 11.

## Patentansprüche

1. Applikator 4 für flüssige oder viskose Kosmetik, insbesondere für Nagellack, der sich in einer Längenausdehnungsrichtung (X) erstreckt und ein distales Ende, das distales Ende des Applikators A_{d} genannt wird, und ein proximales Ende, das proximales Ende des Applikators Aₚ genannt wird, umfasst; wobei der Applikator umfasst:
- ein Ansatzstück 11 am proximalen Ende Aₚ, das geeignet ist, um an einem Stiel 3 einer Applikator-Anordnung 1 fixiert zu werden,
- einen Spatel 12 am distalen Ende A_{d},
- eine Basis 13, die das Ansatzstück 11 und den Spatel 12 verbindet, wobei das Ansatzstück 11, die Basis 13 und der Spatel 12 ein einziges Teil aus Polymermaterial sind,
**dadurch gekennzeichnet, dass** der Spatel 12 umfasst:
- mindestens zwei Zungenelemente 18, die jeweils ein mit einem vollen Abschnitt 14 des Spatels 12 verbundenes Ende und ein gegenüberliegendes Ende aufweisen,
- mindestens zwei Applizierlaschen 20, gebildet in der Verlängerung von jedem Zungenelement 18 auf Höhe des gegenüberliegenden Endes, wobei jede Lasche 20 ein freies Ende aufweist, das das distale Ende des Applikators bildet,
- wobei jedes der Zungenelemente 18 durch einen Längsschlitz 19 getrennt ist, und dadurch, dass die Zungenelemente 18 und die Laschen 20 untereinander nicht einstückig sind.

2. Applikator nach Anspruch 1, wobei die Zungenelemente 18 von einer Breite größer als die Applizierlaschen 20 sind.

3. Applikator nach Anspruch 1 oder 2, wobei die Enden der mit dem vollen Abschnitt 14 des Spatels 12 verbundenen Zungenelemente 18 in einer Ebene senkrecht zur Ausdenungsachse X angeordnet sind.

4. Applikator nach einem der Ansprüche 1 bis 3, auf Höhe der Zungenelemente 18 eine gewisse Flexibilität aufweisend, wobei diese Flexibilität auf Höhe der Applizierlaschen 20 noch ausgeprägter ist.

5. Applikator nach einem der Ansprüche 1 bis 4, wobei die Enden der Applizierlaschen 20 entlang eines Kreisbogens angeordnet sind.

6. Applikator nach einem der Ansprüche 1 bis 5, wobei die Anzahl der Zungenelemente 18 drei ist und die Anzahl der Applizierlaschen 20 5 ist.

7. Applikator nach einem der Ansprüche 1 bis 6, wobei das Profil des Spatels 12 flach ist.

8. Applikator nach einem der Ansprüche 1 bis 7, dessen distales Ende einen Krümmungsradius aufweist.

9. Applikator nach einem der Ansprüche 1 bis 8, wobei das Polymermaterial eine Härte im Bereich zwischen 30 und 100 Shore A, vorzugsweise im Bereich zwischen 50 und 85 Shore A aufweist.

10. Applikator nach einem der Ansprüche 1 bis 9, wobei das Polymermaterial ein thermoplastisches Elastomermaterial oder ein Silikonmaterial ist.

11. Applikator nach Anspruch 10, wobei das thermoplastische Elastomermaterial gewählt ist aus der Gruppe, umfassend ein thermoplastisches Olefinpolymer (TPO), ein Ethylenpropylendienmonomer-Polypropylen-Copolymer (EPDM-PP), ein Styrol-Butadien-Styrol (SBS)-Dreiblock-Blockcopolymer, ein Styrol-Ethylen-Butylen-Styrol-Blockcopolymer (SEBS), ein thermoplastisches Polyurethan (TPU), ein Polyether-Block-Amid-Copolymer (PEBA), ein Ethylen-Alphaolefin-Copolymer.

12. Verpackungseinheit 1 für Nagellack, umfassend:
- einen Behälter 2, der Nagellack enthält,
- einen Stiel 3, an dessen proximalem Ende Tₚ sich ein Verschluss 10 befindet, der geeignet ist, an einem Flaschenhals 7 des Behälters 2 fixiert zu werden, und an dessen distalem Ende T_{d} sich ein Applikator 4 nach einem der Ansprüche 1 bis 11 befindet.

## Claims

1. Applicator 4 for a liquid or viscous cosmetic, in particular for nail polish, extending along a longitudinal extension direction (X) and comprising a distal end, called the distal end of the applicator A_{d}, and a proximal end, called the proximal end of the applicator Aₚ, the applicator comprising:
- an end-piece 11, at the proximal end Aₚ, able to be fastened to a rod 3 of an applicator assembly 1,
- a spatula 12, at the distal end A_{d},
- a base 13 that connects the end-piece 11 and the spatula 12, the end-piece 11, the base 13 and the spatula 12 being a single part made of polymer material,
**characterised in that** the spatula 12 comprises:
- at least two tongues 18, each having one end connected to a solid portion 14 of the spatula 12 and one opposite end,
- at least two application tabs 20 formed in the extension of each tongue 18 on the opposite end, each tab 20 having a free end forming the distal end of the applicator,
- each one of the tongues 18 being separated by a longitudinal slot 19, and **in that** the tongues 18 and the tabs 20 are not secured to one another.

2. Applicator according to claim 1, wherein the tongues 18 have a width that is greater than the application tabs 20.

3. Applicator according to claim 1 or 2, wherein the ends of the tongues 18 connected to the solid portion 14 of the spatula 12 are arranged in a plane perpendicular to the axis of extension X.

4. Applicator according to any of claims 1 to 3, having a degree of flexibility of the tongues 18, this flexibility being even more accentuated on application tabs 20.

5. Applicator according to any of claims 1 to 4, wherein the ends of the application tabs 20 are arranged according to a circular arc.

6. Applicator according to any of claims 1 to 5, wherein the number of tongues 18 is three and the number of application tabs 20 is 5.

7. Applicator according to any of claims 1 to 6, wherein the profile of the spatula 12 is flat.

8. Applicator according to any of claims 1 to 7, the distal end of which has a radius of curvature.

9. Applicator according to any of claims 1 to 8, wherein the polymer material has a hardness between 30 and 100 Shore A, more preferably between 50 and 85 Shore A.

10. Applicator according to any of claims 1 to 9, wherein the polymer material is an elastomer thermoplastic material or a silicone material.

11. Applicator according to claim 10, wherein the elastomer thermoplastic material is selected from the group consisting of a thermoplastic polyolefinpolymer (TPO), an Ethylene Propylene Diene Monomer - Polypropylene copolymer (EPDM-PP), a Styrene-ButadieneStyrene triblock copolymer block (SBS), a Styrene-Ethylene-Butylene-Styrene copolymer block (SEBS), a Thermoplastic Polyurethane (TPU), a Polyether-Amide Block copolymer (PEBA), an Ethylene Alpha-Olefin copolymer.

12. Packaging assembly 1 for nail polish, comprising:
- a container 2 containing nail polish,
- a rod 3, at the proximal end Tₚ of which is provided a plug 10 able to be fastened onto a neck 7 of the container 2, and at the distal end T_{d} of which is provided an applicator 4 in accordance with any of claims 1 to 11.
